# FASCICULE DE BREVET EUROPEEN

(11) **EP 2 737 372 B1**
(45) Date de publication et mention de la délivrance du brevet: **04.09.2019**
(21) Numéro de dépôt: 12738604.3
(22) Date de dépôt: 12.07.2012
(51) Int. Cl.: G04B 5/18, G04B 5/02

(54) **MASSE OSCILLANTE PIVOTÉE SUR L'EXTÉRIEUR D'UN MOUVEMENT D'HORLOGERIE, MOUVEMENT D'HORLOGERIE ÉQUIPÉ D'UNE TELLE MASSE OSCILLANTE ET PIÈCE D'HORLOGERIE COMPRENANT UNE TELLE MASSE OSCILLANTE**
SCHWUNGMASSE, DIE AUF DIE AUSSENSEITE EINES UHRWERKS GESCHWENKT IST, UND MIT EINER SOLCHEN SCHWUNGMASSE AUSGESTATTETES UHRWERK
PIVOTED OSCILLATING WEIGHT ON THE OUTSIDE OF A CLOCKWORK AND CLOCKWORK PROVIDED WITH SUCH AN OSCILLATING WEIGHT.

(30) Priorité: 28.07.2011 EP 11006204
(43) Date de publication de la demande: 04.06.2014
(73) Titulaire: Cartier International AG, 6312 Steinhausen (CH)
(72) Inventeur: KASAPI, Carole, 2300 La chaux-de-Fonds (CH); DECHAUMONT, Laurent, 2300 La chaux-de-Fonds (CH)
(74) Mandataire: Micheli & Cie SA
(86) Numéro de dépôt international: PCT/IB2012/001364
(87) Numéro de publication internationale: WO 2013/014504

(56) Documents cités:
- EP-A1- 2 244 138
- WO-A2-03/012556
- WO-A2-2006/103560
- CH-A- 281 190
- CH-A- 322 325
- CH-A- 333 587
- CH-A3- 685 363
- DE-A1-102009 005 690
- FR-A- 1 046 943

## Description

La présente invention se rapporte aux masses de remontage automatiques pivotantes ou oscillantes pivotées sur l'extérieur d'un mouvement d'horlogerie ainsi qu'aux mouvements d'horlogerie à remontage automatique et pièces d'horlogerie équipés d'une telle masse oscillante ou pivotante.

On connaît une telle masse oscillante du document DE 10 2009 005 690 qui comporte un anneau circulaire dont la tranche interne est munie d'une denture destinée à être reliée cinématiquement au rochet d'un barillet. La face supérieure de cet anneau circulaire porte la masse de remontage proprement dite qui se présente sous la forme d'un secteur de couronne d'une envergure angulaire de préférence de 180°.

Le document CH281190 décrit également une masse oscillante similaire.

A moins d'augmenter considérablement la hauteur ou le diamètre d'un mouvement équipé d'une telle masse de remontage automatique pivotée à l'extérieur du mouvement, le pouvoir et l'efficacité du système de remontage automatique est faible, les dimensions et donc le poids de la masse étant forcément réduits.

On connaît également du document CH 458213 une masse oscillante destinée à être pivotée par un roulement à billes sur l'extérieur d'un mouvement d'horlogerie. Cette masse a également la forme d'un secteur annulaire avec une étendue angulaire de l'ordre de 180°. Toutefois cette réalisation souffre des mêmes défauts énoncés précédemment en relation avec la réalisation décrite dans le document DE 10 2009 005 690.

Le but de la présente invention est de permettre la réalisation d'un mouvement d'horlogerie à remontage automatique dont la masse oscillante, pivotée à l'extérieur du mouvement, puisse avoir un poids supérieur pour un encombrement donné par le diamètre et la hauteur du mouvement d'horlogerie de manière à réaliser un mécanisme de remontage automatique plus puissant et efficace que les dispositifs connus.

Un autre but de la présente invention est de procurer, par la forme de la masse oscillante pivotée à l'extérieur d'un mouvement d'horlogerie, un effet visuel et esthétique dudit mouvement qui soit nouveau, ludique et attrayant.

La présente invention a pour objet une masse oscillante fixée sur une cage annulaire pivotée sur l'extérieur d'un mouvement d'horlogerie et comportant une denture apte à être reliée cinématiquement au rochet d'un barillet dudit mouvement d'horlogerie, caractérisée par le fait que la masse oscillante comporte, d'une part, un cadre annulaire ou en forme de secteur annulaire fixé sur ladite cage annulaire et, d'autre part, une partie centrale constituant un balourd situé majoritairement ou exclusivement dans une moitié de la surface délimitée par la paroi périphérique intérieure dudit cadre, et par le fait que le cadre annulaire constitue également un balourd et comprend une partie plus lourde et une partie plus légère.

La présente invention a encore pour objet un mouvement d'horlogerie à remontage automatique comportant une cage annulaire pivotée sur l'extérieur du mouvement d'horlogerie, cette cage annulaire comportant une denture en prise avec une liaison cinématique la reliant au rochet d'un barillet du mouvement d'horlogerie; caractérisé par le fait qu'il comporte une masse oscillante telle que ci-dessus.

La présente invention a encore pour objet une pièce d'horlogerie à remontage automatique, notamment une montre bracelet, comprenant un mouvement d'horlogerie tel que ci-dessus et un aiguillage, caractérisée par le fait que la partie centrale de la masse oscillante se déplace sur le même côté du mouvement que l'aiguillage tout en n'interférant pas avec ce dernier.

Le dessin annexé illustre schématiquement et à titre d'exemple une masse oscillante destinée à être pivotée à l'extérieur d'un mouvement d'horlogerie et partiellement un mouvement d'horlogerie équipé d'une telle masse oscillante.
La figure 1 est une vue en perspective de la masse oscillante pivotée à l'extérieur d'un mouvement d'horlogerie par un roulement à billes.
La figure 2 est une vue éclatée partielle d'un mouvement d'horlogerie équipé d'une masse oscillante pivotée à l'extérieur dudit mouvement.
La figure 3 est une vue en coupe partielle d'un mouvement d'horlogerie équipé d'une masse oscillante pivotée à l'extérieur dudit mouvement.

La figure 1 illustre en perspective une forme d'exécution d'une masse oscillante selon l'invention fixée sur la cage intérieure d'un roulement à billes dont la cage extérieure 2 est fixée sur la partie périphérique de la platine 3 d'un mouvement d'horlogerie, notamment d'une montre bracelet.

Cette masse oscillante comporte un cadre annulaire 4 destiné à être fixé par des vis 5 sur la partie supérieure de la cage intérieure 1 d'un roulement à billes. Dans la forme d'exécution illustrée (comme on le voit particulièrement bien sur la figure 2), le cadre annulaire 4 comporte une partie plus épaisse (et donc plus lourde) et une partie plus mince (et donc plus légère), et il est également muni d'ouvertures 6 dans et le long de la partie plus mince et légère. De cette manière, le poids du cadre annulaire 4 n'est pas distribué uniformément, et le cadre annulaire présente donc un balourd. L'effet de balourd peut également être obtenu par d'autres moyens connus par l'homme de métier- par exemple en utilisant des matériaux de poids différents pour les parties plus lourde et plus légère respectivement (soit à la place soit en combinaison avec les moyens sus-décrits).

Cette masse oscillante comporte encore une partie centrale 7 située majoritairement voire exclusivement dans la partie de la surface délimitée par la partie plus lourde du cadre annulaire 4. Cette partie centrale 7 est fixée en un ou plusieurs points à la partie plus lourde du cadre annulaire 4. De préférence, la partie centrale 7 est située majoritairement ou exclusivement dans une moitié de la surface délimitée par le cadre annulaire 4. Cette partie centrale 7 de la masse oscillante peut bien évidemment également être venue d'une seule pièce de fabrication avec le cadre extérieur annulaire 4.

De cette façon, la masse oscillante présente un balourd important qui s'ajoute au balourd du cadre 4, correspondant au moins au poids de la partie centrale 7 de la masse oscillante ce qui assure une puissance et une efficacité augmentée de la masse oscillante pour le remontage d'un mécanisme de remontage automatique d'un mouvement d'horlogerie.

La partie centrale de la masse oscillante peut présenter une forme quelconque mais représente, de préférence, une figurine par exemple une panthère dans la variante illustrée.

Dans une telle masse oscillante, le balourd est de beaucoup supérieur à une masse oscillante annulaire ou en forme de secteur annulaire telle que connue actuellement. De préférence, la partie centrale 7 de la masse occupe au maximum la moitié de la surface délimitée par le cadre annulaire 4 de la masse oscillante, mais pour certaines formes désirées de la partie centrale 7 cette dernière peut s'étendre dans l'autre moitié à condition que son effet de balourd ne soit pas affecté d'une façon importante.

Selon les variantes, le cadre de la masse peut comprendre un secteur annulaire avec une étendue angulaire inférieure à 360° (par exemple de l'ordre de 180°). Le poids d'un tel cadre peut être distribué uniformément ou il peut être plus léger vers ses bouts. La partie centrale de la masse peut être fixée ou liée à ce cadre comme décrit ci-dessus.

Les figures 2 et 3 illustrent schématiquement et partiellement un mouvement d'horlogerie équipé d'une masse oscillante telle que décrite plus haut.

La cage extérieure 2 du roulement à billes est fixée à l'aide de vis 8 sur la platine 3 du mouvement d'horlogerie. La cage intérieure 1 du roulement à billes comporte une partie supérieure cylindrique 1a entourant le cadran 9 du mouvement d'horlogerie dont la surface supérieure est située dans un plan parallèle au cadran 9 mais au-dessus des aiguilles 10,11 de l'affichage horaire du mouvement d'horlogerie.

De préférence, la masse oscillante 4,7 est fixée par des vis 5 sur la partie cylindrique 1a de la cage intérieure du roulement à billes de sorte que la partie centrale 7 de la masse oscillante se déplace au-dessus de l'aiguillage du mouvement d'horlogerie. De cette manière, la masse centrale 7 de la masse oscillante est telle qu'elle n'interfère pas avec l'axe ou les axes de l'aiguillage du mouvement mais se déplace au-dessus du cadran et de l'aiguillage.

La forme de la partie centrale 7 de la masse oscillante est de préférence telle que, quelle que soit sa position angulaire par rapport au mouvement lors de son fonctionnement, le ou les axes de l'aiguillage de l'affichage horaire dudit mouvement se trouve toujours hors de l'aire de balayage de cette partie centrale 7 et donc de la masse oscillante 4,7.

Ainsi, dans une variante d'exécution, le plan dans lequel se déplace la masse oscillante 4,7 peut être parallèle au cadran 9 mais situé entre ledit cadran 9 et les aiguilles 10,11. Dans une telle forme d'exécution, les aiguilles 10, 11 sont en tout temps entièrement visibles pour l'utilisateur de la montre comportant une telle masse oscillante pour son mécanisme de remontage automatique.

Bien entendu, le cadran peut également être supprimé, comme dans une montre squelette, et dans ce cas la partie centrale de la masse serait située entre la platine et les aiguilles 10,11 dans cette variante.

La partie centrale (7) de la masse oscillante se déplace sur le même côté du mouvement que l'aiguillage tout en n'interférant pas avec celui-ci.

Une montre comportant un mouvement équipé d'une masse oscillante selon la présente invention permet un remontage efficace et puissant de son barillet d'une part et d'autre part possède une esthétique totalement nouvelle, originale, ludique et attrayante.

Comme on le voit sur les figures 2 et 3, la partie inférieure de la bague intérieure 1 du roulement à billes comporte une denture 1b en prise avec une liaison cinématique la reliant au rochet d'un barillet du mouvement d'une manière bien connue par l'homme de métier.

## Revendications

1. Masse oscillante fixée sur une cage annulaire (1) pivotée sur l'extérieur d'un mouvement d'horlogerie et comportant une denture apte à être reliée cinématiquement au rochet d'un barillet dudit mouvement d'horlogerie, la masse oscillante comportant, d'une part, un cadre annulaire (4) ou en forme de secteur annulaire fixé sur ladite cage annulaire (1) et, d'autre part, une partie centrale (7) constituant un balourd situé majoritairement ou exclusivement dans une moitié de la surface délimitée par la paroi périphérique intérieure dudit cadre (4) ; le cadre annulaire (4) constituant également un balourd et comprenant une partie plus lourde et une partie plus légère.

2. Masse oscillante selon la revendication 1, **caractérisée par le fait que** la partie centrale (7) est fixée en un ou plusieurs points à la partie plus lourde du cadre annulaire (4).

3. Masse oscillante selon la revendication 2, **caractérisée par le fait que** le cadre annulaire (4) comporte des ouvertures (6) réparties sur sa partie plus légère.

4. Masse oscillante selon l'une des revendications 1 à 3, **caractérisée par le fait que** la partie centrale (7) est venue d'une pièce de fabrication avec le cadre annulaire (4).

5. Masse oscillante selon l'une des revendications 1 à 4, **caractérisée par le fait que** la partie centrale (7) présente la forme d'une figurine.

6. Mouvement d'horlogerie à remontage automatique comportant une cage annulaire (1) pivotée sur l'extérieur du mouvement d'horlogerie, cette cage annulaire (1) comportant une denture (1b) en prise avec une liaison cinématique la reliant au rochet d'un barillet du mouvement d'horlogerie, **caractérisé par le fait qu'**il comporte, fixée sur la dite cage annulaire (1), une masse oscillante selon l'une des revendications 1 à 5.

7. Pièce d'horlogerie à remontage automatique, notamment montre bracelet, comprenant un mouvement d'horlogerie selon la revendication 6 et un aiguillage (10, 11), **caractérisée par le fait que** la partie centrale (7) de la masse oscillante se déplace sur le même côté du mouvement que l'aiguillage (10, 11) tout en n'interférant pas avec ce dernier.

8. Pièce d'horlogerie selon la revendication 7, **caractérisée par le fait que** la masse oscillante (4, 7) est pivotée sur l'extérieur du mouvement par l'intermédiaire d'un seul roulement à billes comportant une cage intérieure, formée par la cage annulaire (1), et une cage extérieure (2).

9. Pièce d'horlogerie selon la revendication 8, **caractérisée par le fait que** la masse oscillante (4, 7) est fixée sur la cage intérieure (1) du roulement à billes tandis que la cage extérieure (2) de ce roulement à billes est fixée sur la périphérie d'une platine (3) du mouvement.

10. Pièce d'horlogerie selon les revendications 8 ou 9, **caractérisée par le fait que** la cage intérieure (1) du roulement à billes comporte une denture interne (1b) entraînant par une liaison cinématique le rochet d'un barillet du mouvement.

11. Pièce d'horlogerie selon l'une des revendications 7 à 10, **caractérisée par le fait que** la partie centrale (7) de la masse oscillante (4, 7) se déplace parallèlement au cadran (9) de la pièce d'horlogerie, ou à la platine (3) du mouvement si la pièce d'horlogerie ne comprend pas de cadran, les aiguilles de l'aiguillage (10,11) étant situées entre la partie centrale (7) de la masse oscillante et le cadran (9) ou la platine (3).

12. Pièce d'horlogerie selon l'une des revendications 7 à 10, **caractérisée par le fait que** la partie centrale (7) de la masse oscillante (4, 7) se déplace parallèlement au cadran (9) de la pièce d'horlogerie, ou à la platine (3) du mouvement si la pièce d'horlogerie ne comprend pas de cadran, cette partie centrale (7) de la masse oscillante étant située entre le cadran (9) ou la platine (3) et les aiguilles de l'aiguillage (10,11); et **par le fait que** le ou les axes de ces aiguilles est/sont situés hors de la zone de balayage de la partie centrale (7) de la masse oscillante.

## Patentansprüche

1. Schwungmasse, die an einem ringförmigen Rohwerk (1) befestigt ist, die auf die Außenseite eines Uhrwerks geschwenkt ist und eine Zahnung umfasst, die geeignet ist, kinematisch mit dem Sperrrad eines Federhauses des Uhrwerks verbunden zu sein, wobei die Schwungmasse einerseits einen Rahmen (4) mit der Form eines Rings oder eines ringförmigen Kreisausschnitts, der an dem ringförmigen Rohwerk (1) befestigt ist, und andererseits einen mittleren Teil (7) umfasst, der ein Ungleichgewicht bildet, das sich hauptsächlich oder ausschließlich in einer Hälfte der Oberfläche befindet, die durch die innere Umfangswand des Rahmens (4) abgegrenzt ist; wobei der ringförmige Rahmen (4) auch ein Ungleichgewicht bildet und einen schwereren Teil und einen leichteren Teil umfasst.

2. Schwungmasse nach Anspruch 1, **dadurch gekennzeichnet, dass** der mittlere Teil (7) an einem oder mehreren Punkten an dem schwereren Teil des ringförmigen Rahmens (4) befestigt ist.

3. Schwungmasse nach Anspruch 2, **dadurch gekennzeichnet, dass** der ringförmige Rahmen (4) Öffnungen (6) umfasst, die auf seinem leichteren Teil verteilt sind.

4. Schwungmasse nach einem der Ansprüche 1 bis 3, **dadurch gekennzeichnet, dass** der mittlere Teil (7) einstückig mit dem ringförmigen Rahmen (4) hergestellt ist.

5. Schwungmasse nach einem der Ansprüche 1 bis 4, **dadurch gekennzeichnet, dass** der mittlere Teil (7) die Form einer Figur aufweist.

6. Uhrwerk mit automatischem Aufzug, das ein ringförmiges Rohwerk (1) umfasst, das auf der Außenseite des Uhrwerks geschwenkt ist, wobei dieses ringförmige Rohwerk (1) eine Zahnung (1b) umfasst, die mit einer kinematischen Verbindung in Eingriff ist, die es mit dem Sperrrad eines Federhauses des Uhrwerks verbindet, **dadurch gekennzeichnet, dass** es an seinem ringförmigen Rohwerk (1) befestigt eine Schwungmasse nach einem der Ansprüche 1 bis 5 umfasst.

7. Uhr mit automatischem Aufzug, insbesondere Armbanduhr, die ein Uhrwerk nach Anspruch 6 und ein Zeigerwerk (10, 11) umfasst, **dadurch gekennzeichnet, dass** der mittlere Teil (7) der Schwungmasse sich auf der gleichen Seite des Uhrwerks verlagert wie das Zeigerwerk (10, 11) und sich dabei nicht gegenseitig damit behindert.

8. Uhr nach Anspruch 7, **dadurch gekennzeichnet, dass** die Schwungmasse (4, 7) mittels eines einzigen Kugellagers, das ein inneres Rohwerk, das von dem ringförmigen Rohwerk (1) gebildet ist, und ein äußeres Rohwerk (2) umfasst, auf die Außenseite des Uhrwerks geschwenkt ist.

9. Uhr nach Anspruch 8, **dadurch gekennzeichnet, dass** die Schwungmasse (4, 7) an dem inneren Rohwerk (1) des Kugellagers befestigt ist, während das äußere Rohwerk (2) dieses Kugellagers an der Peripherie einer Platine (3) des Uhrwerks befestigt ist.

10. Uhr nach Anspruch 8 oder 9, **dadurch gekennzeichnet, dass** das innere Rohwerk (1) des Kugellagers eine Innenzahnung (1b) umfasst, die das Sperrrad eines Federhauses des Uhrwerks durch eine kinematische Verbindung mitnimmt.

11. Uhr nach einem der Ansprüche 7 bis 10, **dadurch gekennzeichnet, dass** der mittlere Teil (7) der Schwungmasse (4, 7) sich parallel zum Zifferblatt (9) der Uhr oder, wenn die Uhr kein Zifferblatt umfasst, zur Platine (3) des Uhrwerks verlagert, wobei die Zeiger des Zeigerwerks (10, 11) sich zwischen dem mittleren Teil (7) der Schwungmasse und dem Zifferblatt (9) oder der Platine (3) befinden.

12. Uhr nach einem der Ansprüche 7 bis 10, **dadurch gekennzeichnet, dass** der mittlere Teil (7) der Schwungmasse (4, 7) sich parallel zum Zifferblatt (9) der Uhr oder, wenn die Uhr kein Zifferblatt umfasst, der Platine (3) des Uhrwerks verlagert, wobei dieser mittlere Teil (7) der Schwungmasse sich zwischen dem Zifferblatt (9) oder der Platine (3) und den Zeigern des Zeigerwerks (10, 11) befindet; und dadurch, dass die Achse oder Achsen dieser Zeiger sich außerhalb des Ausschlagbereichs des mittleren Teils (7) der Schwungmasse befindet/befinden.

## Claims

1. Oscillating weight fixed to an annular cage (1) pivoted on the outside of a timepiece movement and comprising toothing able to be kinematically connected to the ratchet of a barrel of said timepiece movement, the oscillating weight comprising, on the one hand, a frame (4) which is annular or in the shape of an annular sector fixed to said annular cage (1) and, on the other hand, a central part (7) forming an unbalance mainly or exclusively located in one half of the surface delimited by the internal peripheral wall of said frame (4); the annular frame (4) also forming an unbalance and comprising a heavier part and a lighter part.

2. Oscillating weight as claimed in claim 1, **characterised in that** the central part (7) is fixed at one or more points to the heavier part of the annular frame (4).

3. Oscillating weight as claimed in claim 2, **characterised in that** the annular frame (4) comprises apertures (6) distributed over its lighter part.

4. Oscillating weight as claimed in any one of claims 1 to 3, **characterised in that** the central part (7) is formed as one manufactured piece with the annular frame (4).

5. Oscillating weight as claimed in any one of claims 1 to 4, **characterised in that** the central part (7) is in the form of a figurine.

6. Timepiece movement with automatic winding comprising an annular cage (1) pivoted on the outside of the timepiece movement, this annular cage (1) comprising toothing (1b) in engagement with a kinematic link connecting it to the ratchet of a barrel of the timepiece movement, **characterised in that** it comprises, fixed to said annular cage (1), an oscillating weight as claimed in any one of claims 1 to 5.

7. Timepiece with automatic winding, in particular a wrist watch, comprising a timepiece movement as claimed in claim 6 and a hand arrangement (10, 11), **characterised in that** the central part (7) of the oscillating weight moves on the same side of the movement as the hand arrangement (10, 11) without interfering therewith.

8. Timepiece as claimed in claim 7, **characterised in that** the oscillating weight (4, 7) is pivoted on the outside of the movement by means of a single ball bearing comprising an internal cage, formed by the annular cage (1), and an external cage (2).

9. Timepiece as claimed in claim 8, **characterised in that** the oscillating weight (4, 7) is fixed to the internal cage (1) of the ball bearing, whereas the external cage (2) of this ball bearing is fixed on the periphery of a plate (3) of the movement.

10. Timepiece as claimed in claim 8 or 9, **characterised in that** the internal cage (1) of the ball bearing comprises internal toothing (1b) driving, by a kinematic link, the ratchet of a barrel of the movement.

11. Timepiece as claimed in any one of claims 7 to 10, **characterised in that** the central part (7) of the oscillating weight (4, 7) moves parallel to the dial (9) of the timepiece or to the plate (3) of the movement if the timepiece does not have a dial, the hands of the hand arrangement (10, 11) being located between the central part (7) of the oscillating weight and the dial (9) or the plate (3).

12. Timepiece as claimed in any one of claims 7 to 10, **characterised in that** the central part (7) of the oscillating weight (4, 7) moves parallel to the dial (9) of the timepiece or to the plate (3) of the movement if the timepiece does not have a dial, this central part (7) of the oscillating weight being located between the dial (9) or the plate (3) and the hands of the hand arrangement (10, 11); and **in that** the axis or axes of these hands is/are located outside the sweeping zone of the central part (7) of the oscillating weight.
